# EUROPÄISCHE PATENTSCHRIFT

(11) **EP 0 029 223 B1**
(45) Veröffentlichungstag und Bekanntmachung des Hinweises auf die Patenterteilung: **23.11.1983**
(21) Anmeldenummer: 80107012.9
(22) Anmeldetag: 13.11.1980
(51) Int. Cl.: B21J 9/12, B30B 15/16

(54) **Hydraulisches Versorgungssystem einer Pulsationspresse**
Hydraulic service system for a pulsating press
Mécanisme de commande hydraulique pour presse vibrante

(30) Priorität: 15.11.1979 PL 219672
(43) Veröffentlichungstag der Anmeldung: 27.05.1981
(73) Patentinhaber: Politechnika Krakowska, Krakow (PL)
(72) Erfinder: Polanski, Zbigniew, Prof.Dr. Ing. Mech, Krakow (PL); Moszumanski, Ryszard, Dipl. Ing. Mech., Krakòw (PL)
(74) Vertreter: Lehn, Werner, Dipl.-Ing.

## Beschreibung

Die Erfindung bezieht sich auf ein hydraulisches Versorgungssystem für mindestens einen im Durchmesser abgesetzten Kolben eines hydraulischen Steuermotors einer Pulsationspresse, bei dem für jeden Kolbenantrieb eine mit Überlaufventil verbundene Pumpe, deren Druckleitung durch einen Schieberverteiler gesteuert ist, vorgesehen ist, wobei ein Pulsator angeordnet ist, der Öl als pulsierenden Strahl in den gleichen Arbeitsraum jedes Kolbens des hydraulischen Steuermotors leitet wie die Pumpe und wobei für die Rückführung jedes Kolbens des Steuermotors in den Druckraum zusätzlich ein Drucksammler eingeschaltet ist. Die Erfindung geht damit von dem durch die DE-A1-2 345 527 gegebenen Stand der Technik aus.

Bei einem derartigen System speisen zwei Pumpen über Schiebeventile in ein und dieselbe Druckleitung, wobei mit dieser Druckleitung ein Pulsator verbunden ist, welcher die Druckbeaufschlagung auf pulsierende Weise vornimmt (DE-A1-2 345 527).

Aus der DE-A1-2 335 412 ist eine hydraulische Presse mit pulsierender Beaufschlagung bekannt, bei der nur eine Pumpe vorgesehen ist, die über den Pulsator mit dem Arbeitsraum des Steuerzylinders verbunden ist. Über die andere Pumpe und den Druckspeicher erfolgt über Einstellung einer Drossel das Rückführen des Kolbens in die Ausgangslage.

Entsprechend diesem Stand der Technik ändert sich während des Betriebes der Druck im Raum über dem Kolben in Abhängigkeit von der erforderlichen technologischen Kraft, und mit der Änderung dieser Kraft erfolgt die Änderung des Druckes im Raum unter dem Kolben und damit auch die der Schwingungsweite des Kolbens. Dagegen ist für andere Arbeitsgänge, z.B. für die Fertigung abgesetzter Wellen bei verschiedenen Umpressungstiefen, eine zweckmässige Ausgestaltung so vorgesehen, dass die Schwingungsweite des Kolbens unabhängig von der Änderung der davon aufgenommenen Kraft einstellbar ist.

Bei diesen bekannten hydraulischen Versorgungssystemen von Pulsationspressen erfolgt die Erzeugung des Pulsationsflüssigkeitsstrahles in relativ grossen Räumen, was den Einsatz von Pumpen mit grosser Förderleistung erfordert, die Stabilisation der Parameter der Vibrationskraft erschwert und eine ungünstige Energiebilanz bewirkt.

Der Erfindung liegt die Aufgabe zugrunde, ein hydraulisches Versorgungssystem einer Pulsationspresse mit erleichterter Stabilisation der Parameter der Vibrationskraft und hoher Zuverlässigkeit und Energieausbeute zu schaffen.

Diese Aufgabe wird erfindungsgemäss dadurch gelöst, dass der im Durchmesser abgesetzte Kolben des Steuermotors auf einer Seite zusätzlich zwei axial versetzte Druckräume unterschiedlicher Grösse aufweist, dass in den grösseren Druckraum des Steuermotors die Pumpe einwirkt, während auf den kleineren Druckraum desselben Kolbens des Steuermotors ein weitere Pumpe unter Zwischenschaltung eines als Rotationsverteiler ausgebildeten Pulsators einwirkt, dass die beiden Pumpen jeweils durch ein Rückschlagventil gesichert und deren Druckleitungen jeweils mit einem Drucksammler verbunden sind und dass der Schieberverteiler in einer seiner Arbeitslagen das Öl zum einen Raum auf der anderen Seite des Kolbens des Steuermotors leitet, wobei gleichzeitig der zweite Arbeitsraum durch ein weiteres Schieberventil mit dem Abfluss verbunden wird, während der Druckwert in dem Raum auf der anderen Seite des Kolbens über dem Kolben mittels eines Überlaufventils begrenzt wird.

Zweckmässig ist die Ölzuführleitung von dem einen Schieberverteiler zum Rotationsverteiler durch ein Absperrventil und ein Drosselventil mit der Leitung verbunden, welche das Öl vom anderen Schieberverteiler in den ersten Arbeitsraum auf der einen Seite des Kolbens des hydraulischen Steuermotors zuführt. Bei der erfindungsgemässen Lösung leitet der Schieberverteiler in seiner Lage I das Öl in den Arbeitsraum unter dem Kolben des hydraulischen Steuermotors und durch den zweiten Schieberverteiler wird in seiner Arbeitslage das Öl dem Rotationsverteiler zugeführt, von wo es als ein pulsierender Strahl in den Arbeitsraum unter dem Kolben des Steuermotors mit kleinerem Durchmesser und zum Abfluss gelangt. Der erste Schieberverteiler leitet in seiner Arbeitslage 11 das Öl in den Arbeitsraum über dem Kolben des Steuermotors, wobei gleichzeitig der Arbeitsraum unter dem Kolben mit kleinerem Durchmesser mittels eines Schieberventils mit dem Abfluss verbunden wird. Der Druckwert in dem Raum über dem Kolben des hydraulischen Steuermotors wird durch das Überlaufventil begrenzt. Die Ölzuführleitung von dem Schieberverteiler zu dem Rotationsverteiler ist mittels eines Absperrventils und eines Drosselventils mit der Ölzuführleitung von dem Schieberverteiler zu dem Raum unter dem Kolben des hydraulischen Steuermotors verbunden.

Das erfindungsgemässe hydraulische Versorgungssystem ermöglicht die Durchführung zweier Schemen der Pulsationsbelastung bei Ausnutzung der allgemein zugänglichen Elemente der Krafthydraulik und ermöglicht eine stufenlose Regelung der Parameter des Prozesses in einem vollen Bereich von Werten nahe Null bis zu Nennwerten. Das erfindungsgemässe System zeichnet sich durch Zuverlässigkeit, einfache Bedienung und hohe Energieausbeute aus.

Im folgenden ist das erfindungsgemässe hydraulische Versorgungssystem einer Pulsationspresse anhand eines in der Zeichnung dargestellten Ausführungsbeispiels näher erläutert. Es zeigen:
Fig. 1 ein Schemabild des Versorgungssystems,
Fig. 2 eine Darstellung der Pulsationsbelastung bei geschlossenem Absperrventil, und
Fig. 3 eine Darstellung der Pulsationsbelastung bei geöffnetem Absperrventil.

Das hydraulische Versorgungssystem einer Pulsationspresse enthält einen Ölbehälter 1, von welchem über Filter 2 und 3 zwei Mehrkolbenpumpen 4 und 5 mit veränderlicher Förderleistung das Öl entnehmen. Die Pumpen 4 und 5 werden durch Gleichstrommotoren 6 und 7 mit stufenloser Regelung der Drehzahl angetrieben. Die Änderung der Förderleistung der Pumpen 4 und 5 und der Drehzahl der diese Pumpen antreibenden Motoren 6 und 7 ermöglicht die Änderung der Arbeitsgeschwindigkeit der Presse in kontinuierlicher Weise in einem weiten Bereich. Die beiden Pumpen 4 und 5 werden durch Rückschlagventile 8 und 9 gesichert. Die Druckwerte in den durch die Pumpen 4 und 5 gespeisten Zweigen des Systems werden mittels Überlaufventilen 10 und 11 begrenzt und mittels Manometern 12 und 13 angezeigt. Mit den Druckleitungen der Pumpen 4 und 5 sind Drucksammler 14 und 15 verbunden, deren Aufgabe in der Stabilisierung des Druckes und in der Lieferung grösserer Ölmengen bei plötzlichem Bedarf in den Arbeitsräumen eines Steuermotors 16 besteht. Der hydraulische Steuermotor 16 ist mit einem Kolben mit zwei Arbeitsflächen versehen. Wenn sich Schieberverteiler 17 und18 in ihrer Arbeitslage I befinden, dann wird das Öl in den Arbeitsraum Vₙ unter dem Kolben des hydraulischen Steuermotors 16 gefördert. Bei gleichzeitiger Einstellung eines Schieberverteilers 19 in seine Arbeitslage I wird das Öl durch die Pumpe 5 einem als Pulsator wirkenden Rotationsverteiler 20 zugeführt, wovon es in den Arbeitsraum V_{w} unter dem Teil des Kolbens des Steuermotors mit kleinerem Durchmesser und teilweise in den Abfluss zum Behälter 1 gelangt. Das Flügelrad des Rotationsverteilers 20 wird durch einen Gleichstrommotor 21 mit stufenloser Regelung der Drehzahl angetrieben. Wenn ein Absperrventil 22 in einer die Speiseleitung des Raumes Vₙ unter dem Kolben des hydraulischen Steuermotors 16 und die Speiseleitung des Rotationsverteilers 20 verbindenden Leitung geschlossen ist (Fig. 2), dann arbeiten die beiden Zweige des Versorgungssystems, gespeist durch die Pumpen 4 und 5, voneinander unabhängig und es wird das Belastungsschema realisiert, bei welchem die Amplitude der Kraftpulsation bei steigendem durchschnittlichen Kraftwert konstant ist (amplitudenkonstanter Verlauf).

Beim Öffen des Absperrventils 22 (Fig. 3), d.h. nach der Verbindung der den Raum Vₙ des Steuermotors 16 speisenden Leitung mit der den Rotationsverteiler 20 speisenden Leitung mittels eines Drosselventils 23 wird das Belastungsschema realisiert, bei welchem mit steigendem durchschnittlichen Kraftwert eine gleichzeitige Steigerung der Kraftpulsationsamplitude auftritt (proportionaler Verlauf). Die Kraftverhältnisse werden durch das Drosselventil festgestellt. Die Rückbewegung des Kolbens des hydraulischen Steuermotors 16 erfolgt nach der Einstellung des Schieberverteilers 17 in die Arbeitslage 11 und wenn der Schieberverteiler 24, welcher an den Arbeitsraum V_{w} unter dem Teil des Kolbens des Steuermotors 16 mit kleinerem Durchmesser angeschlossen ist, in die Arbeitslage 1 gebracht wird. Das Öl wird dann von der Pumpe 4 in den Raum Vp über dem Kolben des hydraulischen Steuermotors 16 gefördert und der Raum Vₙ unter dem Kolben des Steuermotors 16 und der Raum V_{w} unter dem Teil des Kolbens mit kleinerem Durchmesser werden mit dem Abfluss zu dem Behälter 1 verbunden. Der Druckwert in dem Raum Vp über dem Kolben des hydraulischen Steuermotors 16 wird mittels eines Überlaufventils 25 begrenzt und durch ein Manometer 26 angezeigt.

## Patentansprüche

1. Hydraulisches Versorgungssystem für mindestens einen im Durchmesser abgesetzten (Vp, Vₙ) Kolben eines hydraulischen Steuermotors (16) einer Pulsationspresse, bei dem für jeden Kolbenantrieb eine mit Überlaufventil verbundene Pumpe, deren Druckleitung durch einen Schieberverteiler gesteuert ist, vorgesehen ist, wobei ein Pulsator (20) angeordnet ist, der Öl als pulsierenden Strahl in den gleichen Arbeitsraum (Vₙ) jedes Kolbens des hydraulischen Steuermotors (16) leitet wie die Pumpe und wobei für die Rückführung jedes Kolbens des Steuermotors (16) in den Druckraum (Vp) zusätzlich ein Drucksammler eingeschaltet ist, dadurch gekennzeichnet, dass der im Durchmesser (Vp, Vₙ) abgesetzte Kolben des Steuermotors (16) auf einer Seite zusätzlich zwei axial versetzte Druckräume (Vₙ, V_{w}) unterschiedlicher Grösse aufweist, dass in den grösseren Druckraum (Vₙ) des Steuermotors (16) die Pumpe (4) einwirkt, während auf den kleineren Druckraum (V_{w}) desselben Kolbens des Steuermotors (16) eine weitere Pumpe (5) unter Zwischenschaltung eines als Rotationsverteiler (20) ausgebildeten Pulsators einwirkt, dass die beiden Pumpen (4, 5) jeweils durch ein Rückschlagventil (8, 9) gesichert und deren Druckleitungen jeweils mit einem Drucksammler (14, 15) verbunden sind und dass der Schieberverteiler (17) in einer seiner Arbeitslagen das Öl zum einen Raum (Vp) auf der anderen Seite des Kolbens des Steuermotors leitet, wobei gleichzeitig der zweite Arbeitsraum (V_{w}) durch ein weiteres Schieberventil (24) mit dem Abfluss verbunden wird, während der Druckwert in dem Raum (Vp) auf der anderen Seite des Kolbens über dem Kolben mittels eines Überlaufventils (25) begrenzt wird.

2. Versorgungssystem nach Anspruch 1, dadurch gekennzeichnet, dass die Ölzuführleitung von dem einen Schieberverteiler (19) zum Rotationsverteiler (20) durch ein Absperrventil (22) und ein Drosselventil (23) mit der Leitung verbunden ist, welche das Öl vom-anderen Schieberverteiler (17) in den ersten Arbeitsraum (Vₙ) auf der einen Seite des Kolbens des hydraulischen Steuermotors (16) zuführt.

## Claims

1. A hydraulic supply system for at least one differential-area (Vp, Vₙ) piston of a hydraulic control motor (16) of a pulsation press, in which one pump, which is connected to a relief valve and the pressure line of which is controlled by a directional slide valve, is provided for each piston drive, a pulsator (20) being arranged which conveys oil as a pulsating stream into the same operating chamber (Vₙ) of each piston of the hydraulic control motor (16) as the pump and a pressure accummulator additionally being connected for the return of each piston of the control motor (16) in the pressure chamber (Vp), characterized in that the differential-area (Vp, Vₙ) piston of the control motor (16) in addition comprises on one side two axially offset pressure chambers (Vₙ, V_{w}) of differing sizes; in that the pump (4) acts on the larger pressure chamber (Vₙ) of the control motor (16), whereas a further pump (5) acts on the smaller pressure chamber (V_{W}) of the sampe piston of the control motor (16) with the interposition of a pulsator constructed as a rotary distributor (20); in that the two pumps (4, 5) are each protected by means of a nonreturn valve (8, 9) and the pressure lines thereof are each connected to a pressure accumulator (14, 15); and in that the directional slide valve (17), in one of its operating positions, conveys the oil to a chamber (Vp) on the other side of the piston of the control motor, the second operating chamber (V_{w}) being simultaneously connected to the exhaust by a further slide valve (24), whilst the pressure value in the chamber (Vp) on the other side of the piston above the piston is limited by means of a relief valve (25).

2. A supply system as claimed in claim 1, characterized in that the oil delivery line from the one directional slide valve (17) to the rotary distributor (20) is connected by means of a shut-off valve (22) and a throttle valve (23) to the line that delivers the oil from the other directional slide valve (17) into the first operating chamber (Vₙ) on the one side of the piston of the hydraulic control motor (16).

## Revendications

1. Mécanisme de commande hydrulique pour au moins un piston à diamètres échelonnés (Vp, Vₙ) d'un moteur de commande hydraulique (16) d'une presse vibrante, dans lequel il est prévu, pour chaque entraînement à piston une pompe reliée à une soupape de sûreté dont la conduite de pression est commandée par un distributeur à tiroir, cependant qu'il est prévu un pulsateur (20) qui envoie l'huile sous la forme d'un courant pulsatoire dans la même chambre de travail (Vₙ) de chaque piston du moteur de commande hydraulique (16) que la pompe et que, pour le renvoi de chaque piston du moteur de commande (16) dans la chambre de pression (Vp), il est prévu en supplément un accumulateur de pression, caractérisé en ce que le piston à diamètres échelonnés (Vp, Vₙ) du moteur de commande (16) présente, sur un premier côté, en supplément, deux chambres de pression décalées axialement (Vₙ, V_{w}), de différentes dimensions, en ce que la pompe (4) agit dans la grande chambre de pression (Vₙ) du moteur de commande (16) tandis qu'une autre pompe (5) agit sur la petite chambre de pression de ce même piston du moteur de commande (16), avec interposition d'un pulsateur constitué par un distributeur rotatif (20), en ce que les deux pompes (4, 5) sont protégées chacune par un clapet anti-retour (8, 9) et que leurs conduites de pression sont reliées chacune à un accumulateur de pression (14, 15) et en ce que, dans l'une de ses positions de travail, le distributeur à tiroir (17) envoie l'huile à une chambre (Vp) située sur l'autre côté du piston du moteur de commande, la deuxième chambre de travail (V_{W}) étant en même temps raccordée au retour par un autre distributeur à tiroir (24) tandis que la valeur de la pression régnant dans la chambre (Vp) située sur l'autre côté du piston, au-dessus du piston, est limitée au moyen d'une soupape de sûreté (25).

2. Mécanisme de commande selon la revendication 1, caractérisé en ce que la conduite d'envoi de l'huile d'un distributeur à tiroir (19) au distributeur rotatif (20) est reliée par un robinet d'arrêt (22) et un appareil d'étranglement (23) à la conduite qui envoie l'huile de l'autre distributeur à tiroir (17) dans la première chambre de travail (Vₙ) située sur le premier côté du piston du moteur de commande hydraulique (16).
